# EUROPÄISCHE PATENTSCHRIFT

(11) **EP 3 329 179 B1**
(45) Veröffentlichungstag und Bekanntmachung des Hinweises auf die Patenterteilung: **01.05.2019**
(21) Anmeldenummer: 16750359.8
(22) Anmeldetag: 18.07.2016
(51) Int. Cl.: F21S 41/24, F21S 41/663, F21S 41/143, F21S 41/141

(54) **LEUCHTEINRICHTUNG FÜR EINEN KFZ-SCHEINWERFER**
LIGHT DEVICE FOR A VEHICLE HEADLAMP
DISPOSITIF D'ILLUMINATION POUR UN PHARE DE VÉHICULE

(30) Priorität: 28.07.2015 AT 506722015
(43) Veröffentlichungstag der Anmeldung: 06.06.2018
(73) Patentinhaber: ZKW Group GmbH, 3250 Wieselburg (AT)
(72) Erfinder: TAUDT, Lukas, 3250 Wieselburg (AT); PLANK, Josef, 3251 Purgstall/Erlauf (AT)
(74) Vertreter: Patentanwaltskanzlei Matschnig & Forsthuber OG
(86) Internationale Anmeldenummer: PCT/AT2016/060008
(87) Internationale Veröffentlichungsnummer: WO 2017/015684

(56) Entgegenhaltungen:
- EP-A1- 2 378 187
- EP-A1- 2 743 565
- EP-A2- 2 587 125
- DE-A1- 10 231 326
- DE-A1- 10 318 952
- DE-A1-102012 211 284
- DE-B3-102009 053 581
- US-A- 5 727 108
- US-A1- 2015 131 324

## Beschreibung

Die Erfindung betrifft eine Leuchteinrichtung für einen Scheinwerfer, insbesondere einen Kraftfahrzeugscheinwerfer, umfassend eine Mehrzahl von Lichtquellen, eine Lichtleiteinrichtung mit einer Mehrzahl von Lichtleitelementen und ein nachgeschaltetes Abbildungsoptikelement, wobei jedes Lichtleitelement je eine Lichteinkoppelfläche und je eine Lichtaustrittsfläche aufweist, wobei die Lichtleitelemente in zumindest einer Reihe angeordnet sind, wobei die Lichtleitelemente in zumindest einer Reihe angeordnet sind, und die Lichtleitelemente zumindest einer Reihe als Fernlicht-Lichtleitelemente ausgebildet sind und eine Fernlichtreihe bilden, wobei jedes Fernlicht-Lichtleitelement je eine untere Lichtleitfläche umfasst.

Derartige Leuchteinheiten, die auch als Pixellicht-Module bezeichnet werden, sind im Fahrzeugbau gebräuchlich und dienen beispielsweise der Abbildung von blendfreiem Fernlicht, indem das Licht in der Regel von einer Mehrzahl von künstlichen Lichtquellen ausgestrahlt wird und von einer entsprechenden Mehrzahl von nebeneinander angeordneten Lichtführungen (Vorsatzoptik/Primäroptik) in Abstrahlrichtung gebündelt wird. Die Lichtführungen weisen einen relativ geringen Querschnitt auf und senden das Licht der ihnen je zugeordneten einzelnen Lichtquellen daher sehr konzentriert in die Abstrahlrichtung aus. Pixellichtscheinwerfer sind hinsichtlich der Lichtverteilung sehr flexibel, da für jedes Pixel, d.h. für jede Lichtführung, die Beleuchtungsstärke individuell geregelt werden kann und beliebige Lichtverteilungen realisiert werden können.

Einerseits ist die konzentrierte Abstrahlung der Lichtführungen erwünscht, um beispielsweise gesetzliche Vorgaben bezüglich der Hell-Dunkel-Linie eines Kraftfahrzeugscheinwerfers zu erfüllen oder adaptive flexible Ausblendszenarien umzusetzen, andererseits entstehen dadurch störende Inhomogenitäten in Bereichen des Lichtbildes, in welchen eine gleichmäßige, konzentrierte und gerichtete Ausleuchtung erwünscht ist, wie beispielsweise bei der Fernlichtverteilung.

Dieses Problem könnte verbessert werden, indem man die Höhe der Fernlichtverteilung reduziert, was allerdings im Widerspruch zu Kundenanforderungen steht. Es besteht daher ein Bedarf nach verbesserten Maßnahmen zur Homogenisierung der Fernlichtverteilung.

Aus dem Stand der Technik sind verschiedene Maßnahmen bzw. Methoden bekannt, die einerseits auf der Defokussierung und andererseits auf der Lichtstreuung, beispielsweise mittels lichtstreuenden Strukturen, beruhen.

Die US 8,011,803 B2 betrifft einen Nebelscheinwerfer, der kollimierende Vorsatzoptiken mit angehängter gewellter Umlenkfläche, die zur Hauptabstrahlrichtung der LED geneigt ist, umfasst. Dadurch wird einerseits das Licht umgelenkt aber auch gestreut, sodass die Homogenität verbessert wird.

Die DE 2009 053 581 B3 bezieht sich auf die Primäroptik eines Matrix/Pixel-Moduls. Die stirnseitige Austrittsfläche der Optik ist mit einer gewellten Polsterstruktur versehen.

Die DE 10 2008 005 488 A1 offenbart eine Feinstrukturfläche für die Optikeinheit mit einer Mehrzahl von Strukturelementen, mit welchen die Lichtflecken in horizontaler Richtung aufgeweitet werden. Bei Überlagerung der Lichtflecken verschwimmen die Kanten, wodurch eine homogenere Gesamtlichtverteilung entsteht.

Die DE 10 2010 027 322 A1 beschreibt refraktive Mikrooptikkomponenten an der Lichtaustrittsoberfläche einer Primäroptik.

Die EP 2 587 125 A2 offenbart Mikrostrukturen auf der Lichtaustrittsfläche der Primäroptik eines Pixel-Scheinwerfers.

Die US 5,727,108 offenbart prismatische Begrenzungsflächen für eine Compound Parabolic Concentrator (CPC)-Vorsatzoptik.

Die US 2015/0131324 A1 offenbart eine Leuchteinrichtung für einen Scheinwerfer, mit Lichtleitelementen, die in einer Reihe angeordnet sind und eine Fernlichtreihe ausbilden.

Es ist eine Aufgabe der Erfindung eine Leuchteinrichtung für Scheinwerfer zu schaffen, die einerseits eine homogenere Fernlichtverteilung und andererseits eine konzentrierte und gerichtete Ausleuchtung eines Fernlichtbereichs zu ermöglicht.

Diese Aufgabe wird mit einer Leuchteinrichtung für Scheinwerfer der eingangs genannten Art gelöst, die erfindungsgemäß dadurch gekennzeichnet ist, dass die untere Lichtleitfläche zumindest in jenem Bereich, in welchem die Lichtstrahlen reflektiert werden, zumindest bereichsweise Strukturen aufweist, wobei die Strukturen in jenem Bereich der unteren Lichtleitfläche, der an die Lichtaustrittsfläche angrenzt und in welchem das Licht reflektiert wird, ausgebildet sind, und dass die Strukturen rillenförmig ausgebildet sind, wobei die Rillen quer zu einer optischen Achse der Leuchteinrichtung orientiert sind und eine Breite von 0,2 - 0,4 mm und eine Höhe von 0,015 - 0,03 mm aufweisen.

Die Erfindung stellt eine technisch einfache und kostengünstige Maßnahme dar, die Lichtverteilung in den jeweiligen Fernlicht-Lichtleitelementen lokal zu beeinflussen und damit eine homogenere Fernlichtverteilung zu realisieren. Durch Anordnen der rillenförmigen Strukturen nur in der Nähe der Lichtaustrittsfläche der jeweiligen Fernlicht-Lichtleitelemente der Fernlichtreihe kann speziell die Überlagerung von einmalreflektierenden Lichtstrahlen zum direkt abgestrahlten Licht verbessert werden.

Der prinzipielle Aufbau von Lichtleitelementen und Vorsatzoptiken für Pixellicht-Leuchteinrichtungen für Scheinwerfer ist an sich bekannt. Die Lichtleitelemente sind beispielsweise aus Kunststoff, Glas oder beliebigen anderen zur Lichtleitung geeigneten Materialien gefertigt. Vorzugsweise sind die Lichtleitelemente aus einem Silikonmaterial gefertigt. Die Lichtleitelemente sind typischerweise als Vollkörper ausgeführt und bestehen vorzugsweise aus einem einzigen durchgehenden optischen Medium, wobei die Lichtleitung innerhalb dieses Mediums erfolgt. Die Lichtleitelemente besitzen typischerweise einen im Wesentlichen quadratischen oder rechteckigen Querschnitt und weiten sich üblicherweise nach an sich bekannter Art in Lichtabstrahlrichtung auf. In einer alternativen Ausführungsform können die Lichtleitelemente als offene Kollimatoren realisiert werden.

Das von der Lichtquelle abgestrahlte Licht und in das Lichtleitelement eingekoppelte Licht wird von der unteren Lichtleitfläche zweckmäßigerweise totalreflektiert.

Mit Vorteil besitzen die auf der unteren Lichtleitfläche ausgebildeten Rillen eine periodische Geometrie.

Bei einer Variante ist vorgesehen, dass, ausgehend von der Lichtaustrittsfläche, 6-15 Rillen auf der unteren Lichtleitfläche ausgebildet sind.

Erfahrungsgemäß ist der Aufbau einer Leuchteinrichtung für Pixellichtscheinwerfer besonders effizient, wenn die Lichtleitelemente in genau drei übereinander angeordneten Reihen angeordnet sind, die gemeinsam eine Fernlichtverteilung bilden. Bei einer solchen Anordnung kann die obere Reihe als Vorfeldreihe, die mittlere Reihe als Asymmetriereihe und die untere Reihe als Fernlichtreihe ausgebildet sein, wobei die Fernlichtreihe aus Fernlicht-Lichtleitelementen mit Strukturen wie hierin beschrieben geoffenbart versehen ist. Zweckmäßigerweise ist die unterste Reihe die Fernlichtreihe.

Bei einer anderen Ausführungsform können alle Lichtleitelemente als Fernlicht-Lichtleitelemente, die in genau einer Reihe angeordnet sind, ausgebildet sein. Derartige Leuchteinrichtungen werden auch als Pixel-Fernlicht-Module bezeichnet.

Die Lichtleitelemente der Reihen sind vorzugsweise möglichst nahe aneinander angeordnet, womit Inhomogenitäten im Lichtbild nochmals reduziert werden können. In einer Weiterbildung der Erfindung können die Lichtaustrittsflächen der einzelnen Lichtleitelemente daher Teil einer gemeinsamen Lichtaustrittsfläche sein, wobei die einzelnen Lichtaustrittsflächen aneinander angrenzen. Die gemeinsame Lichtaustrittsfläche ist typischerweise eine gekrümmte Fläche, die üblicherweise der Petzval-Fläche der Abbildungsoptik (z.B. eine Abbildungslinse) folgt. Für bestimmte Anwendungen können aber auch bewusste Abweichungen in der Krümmung eingesetzt werden, um im Randbereich Abbildungsfehler zur Lichthomogenisierung zu nutzen.

Ein weiterer Gegenstand der Erfindung betrifft einen Scheinwerfer, insbesondere einen Kraftfahrzeugscheinwerfer, der eine erfindungsgemäße Leuchteinrichtung wie hierin geoffenbart umfasst. Scheinwerfer dieser Art werden auch als Pixellichtscheinwerfer bezeichnet.

Die Erfindung und deren Vorteile werden im Folgenden anhand von nicht einschränkenden Beispielen näher beschrieben, die in den beiliegenden Zeichnungen veranschaulicht sind. Die Zeichnungen zeigen in:
Fig. 1 eine perspektivische Darstellung des Grundaufbaus einer Leuchteinrichtung gemäß der Erfindung,
Fig. 2 eine Darstellung der Gesamtlichtverteilung, die mit der Leuchteinrichtung aus Fig. 1 erhalten wird,
Fig. 3 eine Detailansicht auf die Vorsatzoptik aus Fig. 1 in Lichtausbreitungsrichtung,
Fig. 4 eine Seitenansicht eines Fernlicht-Lichtleitelements gemäß dem Stand der Technik,
Fig. 5 eine Lichtstärkenverteilung (Lichtstärke-Simulation) eines Fernlicht-Lichtleitelements aus Fig. 4.
Fig. 6 eine Intensitätsverlaufskurve der Lichtstärkenverteilung aus Fig. 5,
Fig. 7 eine Seitenansicht eines Fernlicht-Lichtleitelements gemäß der Erfindung,
Fig. 8 eine Darstellung der Lichtstärkenverteilung des Fernlicht-Lichtleitelements aus Fig. 7,
Fig. 9 eine Intensitätsverlaufskurve der Lichtstärkenverteilung aus Fig. 8,
Fig. 10 einen Vertikalschnitt durch ein Fernlicht-Lichtleitelement gemäß der Erfindung, und
Fig. 11 ein Detail aus Fig. 10.

Fig. 1 zeigt eine perspektivische Darstellung des Grundaufbaus einer Leuchteinrichtung 1 gemäß der Erfindung. Die Leuchteinrichtung 1 umfasst eine Mehrzahl an in Fig. 1 nicht näher dargestellten LED-Lichtquellen 100 (vgl. hierzu jedoch Fig. 7) und eine in Lichtabstrahlrichtung positionierte Vorsatzoptik 10 (= Primäroptik) sowie eine nachgeschaltete Abbildungsoptik 200 (dargestellt als Einzellinse 200). Die Vorsatzoptik 10 umfasst Lichtleitelemente 11, 12, 13, die in drei Reihen angeordnet sind und die abstrahlseitig zu einer gemeinsamen Stirnplatte 26 verlaufen. Die Stirnplatte 26 ist abstrahlseitig durch eine Lichtaustrittsfläche 23' begrenzt, wobei die Lichtaustrittsflächen 23 der einzelnen Lichtleitelemente (siehe Fig. 7) jeweils Teil der gemeinsamen Lichtaustrittsfläche 23' sind, wobei einzelne Lichtaustrittsflächen 23 aneinander angrenzen. Die gemeinsame Lichtaustrittsfläche 23' ist typischerweise eine gekrümmte Fläche, die üblicherweise der Petzval-Fläche der Abbildungslinse 200 folgt. Für bestimmte Anwendungen können auch bewusste Abweichungen in der Krümmung der gemeinsamen Lichtaustrittsfläche 23' eingesetzt werden, um im Randbereich Abbildungsfehler zur Lichthomogenisierung zu nutzen. Jedem Lichtleitelement 11, 12, 13 ist nach an sich bekannter Art je eine LED-Lichtquelle 100 (vgl. Fig. 7) zugeordnet. Für jedes Lichtleitelement 11, 12, 13 kann die Beleuchtungsstärke individuell geregelt werden, weshalb beliebige Lichtverteilungen realisiert werden können. Bei der in Fig. 1 gezeigten Vorsatzoptik 10 ist die obere Reihe als Vorfeldreihe bestehend aus einer Mehrzahl an Vorfeld-Lichtleitelementen 13 ausgebildet. Die mittlere Reihe ist als Asymmetriereihe bestehend aus einer Mehrzahl an Asymmetrie-Lichtleitelementen 12 und die untere Reihe ist als Fernlichtreihe bestehend aus einer Mehrzahl an Fernlicht-Lichtleitelementen 11 ausgebildet. Die drei Reihen bilden im aktivierten Zustand gemeinsam eine Fernlichtverteilung aus. Die Fernlicht-Lichtleitelemente 11 sind auf ihrer unteren Lichtleitfläche 24 (siehe hierzu Fig. 7) mit einer Rillenstruktur 25 versehen, wobei die Rillen 25 quer zu einer optischen Achse 16 der Leuchteinrichtung 1 orientiert sind. Fig. 3 zeigt eine Detailansicht auf die Vorsatzoptik 10 aus Fig. 1 in Lichtausbreitungsrichtung.

Die Lichtleitelemente 11, 12, 13 können beispielsweise aus Silikon, Kunststoff, Glas oder beliebigen anderen zur Lichtleitung geeigneten Materialien gefertigt sein. Die Lichtleitelemente 11, 12, 13 sind als Vollkörper ausgeführt und bestehen aus einem einzigen durchgehenden optischen Medium, wobei die Lichtleitung innerhalb dieses Mediums erfolgt. Die Lichtleitelemente 11, 12, 13 besitzen einen im Wesentlichen quadratischen bzw. rechteckigen Querschnitt und weiten sich in Lichtabstrahlrichtung auf, wo sie schließlich wie oben beschrieben abstrahlseitig zur gemeinsamen Stirnplatte 26, die abstrahlseitig durch eine Lichtaustrittsebene 23' (vgl. Fig. 3) begrenzt ist, verlaufen.

Fig. 2 zeigt eine Darstellung der Gesamtlichtverteilung (= Pixellichtverteilung) mit Blick durch die Abbildungslinse auf einem Meßschirm, die mit der Leuchteinrichtung 1 aus Fig. 1 gewonnen werden kann. Es sind darin um eine horizontale Achse U und eine vertikale Achse V matrixförmig und in drei Reihen angeordnete Felder erkennbar, wobei die obere Reihe, die eine Mehrzahl an Fernlichtstreifen umfasst, zur Ausleuchtung des Fernlichtbereichs, die mittlere Reihe zur Ausleuchtung im Asymmetriebereich (Ausbildung einer Hell-Dunkel-Grenze) und die untere Reihe zur Ausleuchtung des Vorfelds eines Pixellicht-Scheinwerfers dient. Insgesamt bildet die Lichtverteilung eine Fernlichtverteilung aus. Nebeneinander angeordnete Felder berühren sich bzw. überlappen einander, wodurch das Lichtbild für einen Betrachter im Wesentlichen homogen erscheint.

Fig. 4 zeigt eine Seitenansicht eines Fernlicht-Lichtleitelements 11' gemäß dem Stand der Technik. Das Fernlicht-Lichtleitelement 11' ist ein Vollkörper mit einer Lichteinkoppelfläche 21, über die das von der LED-Lichtquelle ausgestrahlte Licht in das Lichtleitelement 11' eingekoppelt wird. Das Licht wird entlang des Fernlicht-Lichtleitelements 11' nach vorne zu einer Lichtaustrittsfläche 23 geleitet. Fig. 4 zeigt ferner von der Lichteinkoppelfläche 21 ausgehende beispielhafte Strahlengänge, wobei die Strahlen 50 den direkten Lichtaustritt und die Strahlen 51, die an einer unteren Lichtleitfläche 24 reflektiert werden, den indirekten Lichtaustritt darstellen. Ebenfalls ersichtlich ist die obere Lichtleitfläche 22, wohingegen die den Vollkörper seitlich begrenzenden Lichtleitflächen aus Gründen der Darstellbarkeit nicht mit Bezugszeichen versehen sind. Die Lichtstrahlen werden an den Lichtleitflächen totalreflektiert. Wie aus der Fig. 4 gut ersichtlich ist, ist die untere Lichtleitfläche 24 eines Fernlicht-Lichtleitelements 11' gemäß dem Stand der Technik entlang ihrer gesamten Länge als eine glatte Reflexionsfläche (auf die Nutzung der Totalreflexion optimiert) ausgebildet.

Fig. 5 zeigt beispielhaft eine Lichtstärkenverteilung 30 (lichttechnische Raytracing-Simulation mit einem Lichtstärkesensor, wobei ein Graustufen-Bild entsprechend der Leuchtstärke erhalten wird) eines Fernlicht-Lichtleitelements 11' aus Fig. 4. Im unteren Bereich des Fernlichtsegments ist ein Intensitätsmaximum 31 feststellbar; im oberen Bereich des Fernlichtsegments gibt es hingegen zuerst einen Intensitätsabfall 32, welcher durch einen Gegenanstieg 33 der Intensität zu einer deutlich sichtbaren Inhomogenität führt. Fig. 6 zeigt eine Intensitätsverlaufskurve der Lichtstärkenverteilung aus Fig. 5, in welcher der Gegenanstieg 33 gut zu erkennen ist. Die Ursache für die Inhomogenität liegt insbesondere im Übergang und der mangelhaften Überlappung zwischen dem direkt abgestrahlten Licht 50 und dem an der unteren Lichtleitfläche 24 reflektierten Licht 51.

Fig. 7 zeigt eine Seitenansicht eines Fernlicht-Lichtleitelements 11 gemäß der Erfindung. Das Fernlicht-Lichtleitelement 11 gemäß der Erfindung unterscheidet sich von jenem aus dem Stand der Technik (Fernlicht-Lichtleitelement 11', siehe Fig. 4) dadurch, dass auf der unteren Lichtleitfläche 24 in jenem Bereich, in welchem die Strahlen 52 reflektiert werden, rillenförmige Strukturen 25 ausgebildet sind. Der übrige Aufbau des Fernlicht-Lichtleitelements 11 entspricht jenem aus der Fig. 4 und es wird auf die Beschreibung hierzu weiter oben verwiesen. Fig. 7 zeigt ferner von der Lichteinkoppelfläche 21 ausgehende beispielhafte Strahlengänge, wobei die Strahlen 50 den direkten Lichtaustritt und die Strahlen 52, die an der Rillenstruktur 25 der Lichtleitfläche 24 reflektiert werden, den indirekten Lichtaustritt darstellen. Die Rillenstruktur 25 streut und formt das Licht 52 genau in jenem Bereich, der im Übergang zwischen dem direkt abgestrahlten Licht 50 und dem an der Rillenstruktur 25 der unteren Lichtleitfläche 24 reflektierten Licht 52 liegt. Durch die Rillenstruktur 25 kann die Lichtverteilung beeinflusst werden und infolgedessen kommt es zu einer Verbesserung der Lichthomogenität.

Fig. 8 zeigt beispielhaft eine Lichtstärkenverteilung 30' (lichttechnische Raytracing-Simulation mit einem Lichtstärkesensor, wobei ein Graustufen-Bild entsprechend der Leuchtstärke erhalten wird) eines erfindungsgemäßen Fernlicht-Lichtleitelements 11 aus Fig. 7. Im unteren Bereich des Fernlichtsegments ist das Intensitätsmaximum 31 feststellbar; im oberen Bereich des Fernlichtsegments ist generell ein kontinuierlicher Abfall der Intensität erkennbar und das Lichtbild ist im Vergleich zum Stand der Technik deutlich homogener. Fig. 9 zeigt eine Intensitätsverlaufskurve der Lichtstärkenverteilung aus Fig. 8, aus welcher der kontinuierliche Intensitätsabfall und die verbesserte Homogenität (in Fig. 7 mit dem Bezugszeichen 34 markiert) im Übergang zwischen dem direkt abgestrahlten Licht 50 und dem an der Rillenstruktur 25 reflektierten Licht 52 gut ersichtlich ist. Mit Hilfe der Rillenstruktur kann der Auslauf nach oben (vgl. Fig. 2) besser gestaltet bzw. optimiert werden.

Fig. 10 zeigt einen Vertikalschnitt durch ein Fernlicht-Lichtleitelement 11 gemäß der Erfindung. Wie darin erkennbar ist, verlaufen die Rillen 25 quer zur optischen Achse (bzw. Lichtausbreitungsrichtung) und sind entlang einer (gedachten) Trägerkurve TK auf der unteren Lichtleitfläche 24 ausgebildet. Im gezeigten Beispiel sind insgesamt 9 Rillen ausgehend von der Lichtaustrittsfläche 23 ausgebildet. Die Rillen 25 haben beispielsweise eine Breite von 0,3 mm und eine Höhe von 0,015 - 0,03 mm.

Fig. 11 zeigt ein Detail aus Fig. 10 (in Fig. 10 durch einen gestrichelten Kreis angezeigt). Eine optimierte Ausführungsform kann wie folgt erhalten werden: Die Trägerkurve TK ist dabei die Begrenzung eines Lichtleitelements. Auf dieser gekrümmten (gedachten) Kurve TK werden Punkte P (Pi, Pi+1, Pi+2) aufgetragen, die voneinander einen konstanten Abstand S haben. Dieser Abstand (bzw. Wellenlänge) beträgt für ein spezielles Fernlicht-Lichtleitelement beispielsweise S = 0,30 mm. Benachbarte Punkte Pi und Pi+1 legen eine Strecke fest, in deren Halbierungspunkt Hi eine Normale errichtet wird. Über dem Punkt wird ein Scheitelpunkt Si in einem Abstand = Amplitude von hi errichtet. Die drei Punkte Pi, Si, Pi+1 sind die Stützstellen einer Spline-Kurve. Die Größe der Amplitude wird iterativ variiert, mit der jeweiligen Geometrie wird eine lichttechnische Simulation nach an sich bekannter Art und Weise durchgeführt. Durch Vergleich der erhaltenen Lichtbilder (bzw. des Gradientenverlaufs) wird die beste Amplitude ermittelt. Dieser Vorgang muss für jede Rille wiederholt werden, da der Abstand von der Lichtquelle (LED-Lichtquelle 100) den Einfallswinkel auf der Trägerkurve festlegt und damit die Lage der Inhomogenität. Die Begrenzungsfläche der Rille selbst ist eine Auszugsfläche der ermittelten Spline-Kurve, wobei die Auszugsrichtung normal zur vertikalen Mittelebene des Lichtleitelements ist, und wobei jede Rille eine eigene Amplitude aufweist.

Die gezeigten Beispiele sind nur einige unter vielen und nicht als einschränkend auszulegen.

## Patentansprüche

1. Leuchteinrichtung (1) für einen Scheinwerfer, insbesondere einen Kraftfahrzeugscheinwerfer, umfassend eine Mehrzahl von Lichtquellen (100), eine Lichtleiteinrichtung (10) mit einer Mehrzahl von Lichtleitelementen (11, 12, 13) und ein nachgeschaltetes Abbildungsoptikelement (200), wobei jedes Lichtleitelement (11, 12, 13) je eine Lichteinkoppelfläche und je eine Lichtaustrittsfläche aufweist, wobei die Lichtleitelemente (11, 12, 13) in zumindest einer Reihe angeordnet sind, und die Lichtleitelemente zumindest einer Reihe als Fernlicht-Lichtleitelemente (11) ausgebildet sind und eine Fernlichtreihe bilden, wobei jedes Fernlicht-Lichtleitelement (11) je eine untere Lichtleitfläche (24) umfasst,
**dadurch gekennzeichnet, dass**
die untere Lichtleitfläche (24) zumindest in jenem Bereich, in welchem die Lichtstrahlen (52) reflektiert werden, zumindest bereichsweise Strukturen (25) aufweist, wobei die Strukturen (25) in jenem Bereich der unteren Lichtleitfläche (24), der an die Lichtaustrittsfläche (23) angrenzt und in welchem das Licht reflektiert wird, ausgebildet sind, und dass die Strukturen (25) rillenförmig ausgebildet sind, wobei die Rillen (25) quer zu einer optischen Achse (16) der Leuchteinrichtung orientiert sind und eine Breite von 0,2 - 0,4 mm und eine Höhe von 0,015 - 0,03 mm aufweisen .

2. Leuchteinrichtung nach Anspruch 1, **dadurch gekennzeichnet, dass** die untere Lichtleitfläche (24) die eingekoppelten Lichtstrahlen totalreflektiert.

3. Leuchteinrichtung nach Anspruch 1 oder 2, **dadurch gekennzeichnet, dass** die Rillen (25) eine periodische Geometrie besitzen.

4. Leuchteinrichtung nach einem der Ansprüche 1 bis 3, **dadurch gekennzeichnet, dass**, ausgehend von der Lichtaustrittsfläche, 6 - 15 Rillen (25) auf der unteren Lichtleitfläche (24) ausgebildet sind.

5. Leuchteinrichtung nach einem der Ansprüche 1 bis 4, **dadurch gekennzeichnet, dass** die Lichtleitelemente (11, 12, 13) in genau drei übereinander angeordneten Reihen angeordnet sind, die gemeinsam eine Fernlichtverteilung bilden.

6. Leuchteinrichtung nach Anspruch 5, **dadurch gekennzeichnet, dass** die unterste Reihe (11) die Fernlichtreihe ist.

7. Leuchteinrichtung nach einem der Ansprüche 1 bis 4, **dadurch gekennzeichnet, dass** alle Lichtleitelemente als Fernlicht-Lichtleitelemente, die in genau einer Reihe angeordnet sind, ausgebildet sind.

8. Leuchteinrichtung nach einem der Ansprüche 1 bis 7, **dadurch gekennzeichnet, dass** die Lichtaustrittsflächen (23) der Lichtleitelemente (11, 12, 13) Teil einer gemeinsamen Lichtaustrittsfläche (23') sind, wobei einzelne Lichtaustrittsflächen (23) aneinander angrenzen.

9. Kraftfahrzeugscheinwerfer umfassend eine Leuchteinrichtung (1) nach einem der Ansprüche 1 bis 8.

## Claims

1. A lighting device (1) for a headlamp, in particular a motor-vehicle headlamp, comprising a plurality of light sources (100), a light-guiding device (10) with a plurality of light-guiding elements (11, 12, 13), and a downstream imaging optical element (200), wherein each light-guiding element (11, 12, 13) has a light infeed face and a light exit face, wherein the light-guiding elements (11, 12, 13) are arranged in at least one row and the light-guiding elements of at least one row are configured as main beam light-guiding elements (11) and form a main beam row, wherein each main beam light-guiding element (11) comprises a lower light-guiding face (24),
**characterised in that**
the lower light-guiding face (24) has, at least in the region in which the light beams (52) are reflected, structures (25) at least in regions, wherein the structures (25) are formed in the region of the lower light-guiding face (24) which borders the light exit face (23) and in which the light is reflected, and **in that** the structures are rib-like, wherein the ribs (25) are oriented transversely to an optical axis (16) of the lighting device and have a width of 0.2 to 0.4 mm and a height of 0.015 to 0.03 mm.

2. The lighting device according to claim 1, **characterised in that** the lower light-guiding face (24) totally reflects the coupled-in light beams.

3. The lighting device according to claim 1 or 2, **characterised in that** the ribs have a periodic geometry.

4. The lighting device according to any one of claims 1 to 3, **characterised in that**, starting from the light exit face, 6 to 15 ribs (25) are formed on the lower light-guiding face (24).

5. The lighting device according to any one of claims 1 to 4, **characterised in that** the light-guiding elements (11,12,13) are arranged in exactly three rows arranged one above the other, which together form a main beam distribution.

6. The lighting device according to claim 5, **characterised in that** the lowermost row (11) is the main beam row.

7. The lighting device according to any one of claims 1 to 4, **characterised in that** all light-guiding elements are formed as main beam light-guiding elements arranged in exactly one row.

8. The lighting device according to any one of claims 1 to 7, **characterised in that** the light exit faces (23) of the light-guiding elements (11, 12, 13) are part of a joint light exit face (23'), wherein individual light exit faces (23) border one another.

9. A motor-vehicle headlamp comprising a lighting device (1) according to any one of claims 1 to 8.

## Revendications

1. Dispositif d'éclairage (1) pour un phare, en particulier un phare de véhicule automobile, comportant une pluralité de sources de lumière (100), un dispositif (10) de guidage de lumière ayant une pluralité d'éléments de guidage de lumière (11, 12, 13) et un élément optique d'imagerie (200) en aval, chaque élément de guidage de lumière (11, 12, 13) présentant une face d'entrée de lumière et une face de sortie de lumière, les éléments de guidage de lumière (11, 12, 13) étant disposés en au moins une rangée, et les éléments de guidage de lumière d'au moins une rangée étant configurés en tant qu'éléments de guidage de lumière de faisceau de route (11) et formant une rangée de faisceau de route, chaque élément de guidage de lumière de faisceau de route (11) comportant une face de guidage de lumière inférieure (24),
**caractérisé par le fait que**
la face de guidage de lumière inférieure (24) présente, au moins dans la région dans laquelle les faisceaux lumineux (52) sont réfléchis, des structures (25) au moins par régions, les structures (25) étant formées dans la région de la face de guidage de lumière inférieure (24) qui est adjacente à la face de sortie de lumière (23) et dans laquelle la lumière est réfléchie, et **par le fait que** les structures (25) sont réalisées sous forme de cannelures, les cannelures (25) étant orientées transversalement à un axe optique (16) du dispositif d'éclairage et présentant une largeur de 0,2-0,4 mm et une hauteur de 0,015-0,03 mm.

2. Dispositif d'éclairage selon la revendication 1, **caractérisé par le fait que** la face de guidage de lumière inférieure (24) réfléchit totalement les faisceaux lumineux entrants.

3. Dispositif d'éclairage selon l'une des revendications 1 ou 2, **caractérisé par le fait que** les cannelures (25) possèdent une géométrie périodique.

4. Dispositif d'éclairage selon l'une des revendications 1 à 3, **caractérisé par le fait qu'**à partir de la face de sortie de lumière, 6-15 cannelures (25) sont formées sur la face de guidage de lumière inférieure (24).

5. Dispositif d'éclairage selon l'une des revendications 1 à 4, **caractérisé par le fait que** les éléments de guidage de lumière (11, 12, 13) sont disposés en exactement trois rangées disposées l'une au-dessus de l'autre, qui forment ensemble une distribution de faisceau de route.

6. Dispositif d'éclairage selon la revendication 5, **caractérisé par le fait que** la rangée la plus inférieure (11) est la rangée de faisceau de route.

7. Dispositif d'éclairage selon l'une des revendications 1 à 4, **caractérisé par le fait que** tous les éléments de guidage de lumière sont réalisés en tant qu'éléments de guidage de lumière de faisceau de route, qui sont disposés en exactement une rangée.

8. Dispositif d'éclairage selon l'une des revendications 1 à 7, **caractérisé par le fait que** les faces de sortie de lumière (23) des éléments de guidage de lumière (11, 12, 13) font partie d'une face de sortie de lumière commune (23'), les faces de sortie de lumière individuelles (23) étant adjacentes l'une à l'autre.

9. Phare de véhicule automobile comportant un dispositif d'éclairage (1) selon l'une des revendications 1 à 8.
